# FASCICULE DE BREVET EUROPEEN

(11) **EP 2 231 498 B1**
(45) Date de publication et mention de la délivrance du brevet: **02.11.2011**
(21) Numéro de dépôt: 09706770.6
(22) Date de dépôt: 20.01.2009
(51) Int. Cl.: B66C 13/04

(54) **DISPOSITIF DE LEVAGE ET DEPLACEMENT D'UN OBJET COMPRENANT UN PALIER MOTORISE**
Vorrichtung zum Hochheben und Bewegen eines Gegenstandes, einschließlich eines motorisch angetriebenen Lagers
DEVICE FOR LIFTING AND MOVING AN OBJECT, INCLUDING A POWERED BEARING

(30) Priorité: 25.01.2008 FR 0850490
(43) Date de publication de la demande: 29.09.2010
(73) Titulaire: Saipem SA, 78180 Montigny-le-Bretonneux (FR)
(72) Inventeur: ARISTAGHES, Pierre, F-78960 Voisins Le Bretonneux (FR); BLANCHET, Valérie, F-78720 Cernay La Ville (FR)
(74) Mandataire: Domange, Maxime
(86) Numéro de dépôt international: PCT/FR2009/050076
(87) Numéro de publication internationale: WO 2009/095579

(56) Documents cités:
- CA-A- 662 030
- GB-A- 2 252 295
- US-A- 1 481 234
- US-A- 4 171 053
- US-A- 6 039 193

## Description

La présente invention concerne la pose de blocs artificiels permettant de constituer des digues de protection de rivage ou des digues contre les effets de la houle.

Elle concerne plus particulièrement le contrôle en sous-marin de la position et de l'orientation des blocs au cours de la manutention et plus particulièrement au moment de la dépose finale desdits blocs sur l'ouvrage.

Les rivages côtiers et les zones portuaires sont en général protégés contre les effets des vagues et de la houle par des ouvrages revêtus d'une carapace capable de résister aux condition, extrêmes de la mer durant des décennies voire des siècles.

De nombreux dispositifs tels que celui divulgué par le document US41171053 ont été développés de manière à assurer un fonctionnement performant sur des durées très longuets, sans déstabilisation significatives de l'ouvrage. Les dispositifs sont en général constitués de blocs naturels (enrochements) ou artificiels (blocs en béton), résistant par leur masse et/ou leur forme et/ou imbrication, lesdits blocs étant, soit simplement déposés en vrac lorsqu'il s'agit de blocs bruts de carrière, soit agencés les uns dans les autres selon un plan de pose prédéfini avec des règles à respecter (cas des carapaces nionocouche), soit encore agencés de manière pseudo-aléatoire lorsqu'il s'agit de blocs de formes plus massives (cas par exemple des blocs cubiques ou pseudocubiques et de leurs dérivés).

La mise en place de blocs moulés nécessite des moyens de préhension et de manutention qui permettent une mise en place précise de chacun des blocs dans l'édifice en cours de construction, de manière à ce que la pose des blocs suivants puisse se poursuivre sans difficultés. Si la zone hors d'eau, réalisée en générai à la fin de l'ouvrage ne pose pas vraiment de problème car le grutier a une vision directe de l'état de l'ouvrage déjà installé et une maîtrise du positionnement du bloc en cours d'installation, il n'en va pas de même de la portion de l'ouvrage située sous l'eau. On utilise en général le concours de plongeurs qui assistant alors le grutier durant la phase de dépose du bloc et confirment au grutier le positionnement correct dudit bloc, avant qu'il ne soit déconnecté de son outil de préhension. On s'arrange alors pour travailler en période calme, car, en cas de forte mer ou de houle importante, les plongeurs ne peuvent pas intervenir en toute sécurité, en raison de l'agitation ambiante et en particulier l'absence de visibilité suffisante. Dans certaines régions du monde, les conditions océano-météo n'atteignent quasiment jamais un niveau de calme permettant d'effectuer les opérations de construction dans des conditions acceptables. En effet, dans ces zones une houle persistante de longue période perturbe le rivage dans la zone côtière et ne permet pas l'intervention de plongeurs dans des conditions de sécurité acceptable, et les carapaces sont alors extrémement délicates à réaliser, et de plus les durées de chantier présentent des risques considérables de prolongation en raison de périodes importantes de "stand-by", c'est-à-dire d'attente de périodes de calme, ce qui engendre des surcoûts considérables pour ces ouvrages.

Ainsi, le problème posé est de manutentionner, de manière contrôlée, précise et fiable, des blocs artificiels de toutes formes, et de les positionner avec précision et en conformité avec les plans de pose, sur la carapace d'une digue en cours de construction dans la zone sous-marine depuis le fond de la mer, jusqu'à la zone émergeante dudit ouvrage, voire sur sa partie aérienne.

Pour ce faire, la présente invention fournit un dispositif de levage et déplacement d'un objet comprenant une grue, ladite grue comprenant une flèche équipée d'un premier câble, dit câble de levage, comprenant, de préférence, à son extrémité un lien apte à supporter à son extrémité inférieure un dit objet qui lui est suspendu par l'intermédiaire d'un dispositif de préhension, dans lequel ledit câble de levage, suspendu à l'extrémité de ladite flèche, est couplé à au moins un deuxième câble, dit câble de traction, dont une extrémité est reliée à au moins un treuil de traction, de préférence solidaire d'une plate-forme support de ladite flèche, l'autre extrémité du câble de traction étant solidaire du câble de levage en suspension, de préférence au niveau d'un crochet ou anneau de raccordement à l'extrémité inférieure dudit câble de levage, de telle sorte que la réduction de longueur d'au moins un dit câble de traction, par actionnement d'au moins un dit treuil de traction, permette :
a- d'incliner ledit câble de levage par rapport à la verticale ZZ et de déplacer en translation ledit objet, dans un plan vertical passant par un dit câble de traction et ledit câble de levage, de préférence, un plan vertical passant par l'axe de ladite flèche X1X'1, et/ou
b- de déplacer ledit objet latéralement par rapport à un plan vertical passant par l'axe X1X'1 de ladite flèche, dans un plan passant par deux câbles de traction, les deux câbles de traction coopérant avec deux treuils de traction disposés de part et d'autre de ladite flèche, **caractérisé en ce qu'**il comprend :
   - un palier motorisé comprenant une partie supérieure fixe et une partie inférieure mobile en rotation motorisée relative par rapport à ladite partie supérieure fixe, ladite partie supérieure fixe dudit palier motorisé étant solidaire d'un dit anneau ou crochet de raccordement à l'extrémité inférieure dudit câble de levage, et ledit lien étant relié à son extrémité supérieure à ladite partie mobile inférieure dudit palier motorisé, ledit palier motorisé permettant ainsi de commander la rotation motorisée dudit lien et dudit objet en rotation sur lui-même lorsque ladite partie inférieure mobile est actionnée en rotation, ledit palier motorisé jouant le rôle de tourillon lorsque sa partie inférieure mobile en rotation est débrayée, et
   - ledit palier motorisé coopérant avec un bras rigide, dit bras de réaction, qui permet de reprendre les efforts de torsion générés par ledit palier motorisé en rotation, au niveau de la partie supérieure dudit palier motorisé solidaire dudit anneau ou crochet de raccordement, ledit bras de réaction étant intercalé entre l'extrémité d'un dit câble de traction et ladite partie supérieure fixe audit palier motorisé de laquelle il est solidaire.

On comprend que par « partie supérieure fixe », on entend que ladite partie supérieure du palier motorisé est fixe en rotation autour de l'axe Zc dudit palier motorisé relativement à la partie inférieure mobile, l'axe Zc de rotation de la partie inférieure mobile dudit palier motorisé correspondant à l'axe Z₁ dudit lien lorsqu'un objet y est suspendu à son extrémité inférieure, soit verticalement (Z).

Cette rotation motorisée au niveau du palier motorisé peut être commandée par le grutier et permet d'ajuster précisément la position de l'objet en tant que de besoin lors de sa dépose finale, notamment dans le cas d'un bloc à déposer dans un plan de pose particulier sur un assemblage de blocs d'une digue en cours de réalisation.

On comprend qu'une extrémité du bras de réaction est fixée sur ladite partie supérieure du palier motorisé et l'autre extrémité est reliée à un câble de traction, l'autre extrémité dudit câble de traction étant reliée à un dit treuil de traction.

La combinaison dudit palier motorisé et dudit bras de réaction est particulièrement avantageuse, car elle permet de répercuter fidèlement et précisément les mouvements de commande de rotation sur lui-même par rapport à l'axe Z,Z, dudit lien et dudit objet suspendu, en rotation synchronisée par le palier motorisé.

En effet, lorsque l'on cherche à faire tourner l'objet suspendu en actionnant la partie inférieure mobile du palier motorisé dans le sens des aiguilles d'une montre, la partie supérieure fixe subit une réaction qui a tendance à la faire tourner dans le sen inverse. Du fait que les moments des forces sont considérables, le bras de réaction est d'autant plus efficace qu'il est plus long. Ainsi, un bras de plusieurs mètres de long restera sensiblement dans l'alignement du câble de traction relié au treuil de traction, même pour des couples importants nécessites par le poids de l'objet suspendu très lourd que l'on cherche à faire pivoter sur lui-même.

Dans un mode préféré de réalisation, ledit palier motorisé est équipé de dispositif(s) de détermination de position et d'orientation par rapport à un repère fixe XYZ de l'espace, apte(s) à indiquer les position et orientation dudit objet suspendu au dit lien dans ledit repère fixe XYZ par déduction des position et orientation dudit palier motorisé, et de préférence un ordinateur auquel le(s)dit(s) dispositif(s) de détermination de position et orientation est(sont) relié(s) permettant de visualiser sur un écran les mouvements dudit objet dans l'espace.

Dans une variante préférée, ledit lien est indépendant du câble de levage et présente une rigidité à la torsion supérieure à celle dudit câble de levage, ledit lien étant de préférence constitué d'au moins une chaîne métallique ou d'un tube ou profilé en acier ou matériau composite, ledit tube ou profilé présentant une rigidité à la torsion et de la souplesse en flexion par rapport à sa direction longitudinale.

On entend ici par "flexion par rapport à la direction longitudinale", une flexion par laquelle l'axe rectiligne dudit lien au repos adopte une forme courbe par rapport audit axe rectiligne, lorsqu'il est sollicité en flexion.

On comprend due ladite chaîne ou lesdits tubes ou profilés présentent une très grande rigidité en torsion largement supérieure à celle dudit câble de levage.

Cette rigidité en torsion alliée à une souplesse en flexion par rapport à la direction longitudinale du lien, permet de réaliser un premier filtrage mécanique plus important des accélérations parasites enregistrées au niveau de la centrale inertielle dues à des chocs éventuels sur un dit objet. En outre, et surtout, cette rigidité à la torsion dudit lien permet due les position et orientation dudit objet et mouvements dudit objet visualisés suite aux calculs dudit ordinateur soient plus fidèles par rapport aux mouvements réels dudit objet, c'est-à-dire soient mieux synchronisés avec les mouvements de ladite centrale inertielle.

On entend ici par "tourillon", un dispositif à roulement à billes, à rouleau, ou encore de type palier lisse, autorisant les rotations dudit lien sur lui-méme, sans torsion au niveau de son raccordement audit anneau ou crochet de raccordement. Ces caractéristiques permettent que les mouvements de la centrale inertielle reflètent, plus fidèlement encore, les mouvements de l'objet.

De préférence encore, le dispositif de préhension est solidaire de l'extrémité inférieure du lien et apte à coopérer avec un dit objet, de telle sorte que:
- le centre de gravité dudit objet reste dans l'alignement dudit lien en cours de levage et déplacement, et
- les mouvements dudit objet et dudit lien en rotation par rapport à l'axe vertical dudit lien Z, sont répercutés l'un à l'autre.

Dans un mode de réalisation particulier, le dispositif de préhension à l'extrémité inférieure dudit lien est constitué par une pluralité d'élingues disposées en patte d'oie, reliée à une pluralité d'anneaux de levage, solidaires dudit objet et répartis autour dudit objet de telle sorte que le centre de gravité dudit objet reste dans l'alignement dudit lien en cours de levage et déplacement.

Dans un autre mode de réalisation, ledit dispositif de préhension est constitué par un dispositif entièrement rigide, de type pince à sucre.

Les caractéristiques de rigidité dudit lien et des dispositifs de préhension, de type pince à sucre ou en patte d'oie, sont particulièrement avantageux pour que toute rotation dudit lien commandé par le palier motorisé soit fidèlement répercuté audit objet et inversement pour que toute rotation dudit objet sur lui-même soit fidèlement et précisément répercutée par une rotation synchronisée dudit lien et le cas échéant d'un dit dispositif de mesure de position et d'orientation tel que décrit précédemment, notamment d'une dite centrale inertielle telle que décrite ci-après, de façon à ce que les mouvements de rotation synchronisée dudit objet sur lui-mème soient plus fidèlement retranscrits par les calculs opérés sur la base des données enregistrées à partir desdits dispositifs de mesure et notamment de la centrale inertielle.

Toutes les caractéristiques, concernant la rigidité du lien et la structure dudit dispositif de préhension visent donc à rendre le positionnement d'un dit objet plus précis.

Dans un mode préféré de réalisation, ledit lien est constitué d'un double palonnier comprenant deux poutres transversales supérieure et inférieure, ladite poutre supérieure étant solidaire, de préférence en son milieu, de ladite partie inférieure mobile du palier motorisé, et ladite poutre inférieure étant solidaire, de préférence en son milieu, dudit dispositif de préhension dudit objet suspendu, lesdites poutres supérieure et inférieure étant reliées l'une à l'autre par deux chaînes de longueurs identiques disposées, de préférence symétriquement par rapport à l'axe longitudinal Z₁ Z₁ dudit lien, de préférence lesdites chaînes étant fixées à leurs extrémités supérieure et intérieure au niveau des extrémités latérales desdites poutres supérieure et inférieure.

On entend ici par « poutre transversale » des poutres disposées selon une direction perpendiculaire à la direction axiale dudit lien, soit en une direction horizontale, lorsque ledit lien est tendu en direction verticale par un objet suspendu à son extrémité inférieure.

Ce mode de réalisation avec un lien constitué d'un double palonnier est particulièrement préféré, car cette disposition des deux chaînes confère au lien une rigidité en torsion importante tout en présentant un encombrement minimal au stockage et une mise en place et manipulation facilitée, car il n'a pas de rigidité intrinsèque en l'absence de charge suspendue.

Plus particulièrement, dans le procédé selon l'invention, ledit objet est un bloc de béton et on réalise, par levage, déplacement et pose de blocs, un assemblage de blocs dans une position voulue pour la réalisation d'une digue de protection de rivage ou digue portuaire reposant sur le fond de la mer.

Pour ce faire, il est nécessaire de positionner chaque nouveau bloc de béton dans une position spécifique adaptée à l'assemblage de blocs déjà déposés précédemment, c'est pourquoi un dispositif selon l'invention est particulièrement avantageux dans cette application.

On comprend que l'inclinaison du câble de levage par rapport à la verticale peut être obtenue par la mise en oeuvre d'un unique câble de traction disposé sensiblement dans l'axe de ladite flèche, mais également par la mise en oeuvre de plusieurs câbles de traction, notamment deux câbles de traction disposés symétriquement ou non par rapport à ladite flèche. Et, dans le cas où les deux câbles de traction sont disposés symétriquement, on comprend que le déplacement dans ledit plan vertical passant par l'axe de ladite flèche se fait par une réduction de longueur identique des deux câbles de traction.

En revanche, on comprend que, pour obtenir un déplacement latéral, il est nécessaire de mettre en oeuvre au moins deux câbles de traction disposés de part et d'autre de ladite flèche et que l'un au moins des câbles de traction doit connaîtra une réduction de longueur, par actionnement dudit treuil de traction, pour obtenir ce déplacement latéral ou, si les deux câbles de traction connaissent une réduction de longueur, celle-ci doit être de longueurs différentes si les deux câbles sont disposés symétriquement par rapport à ladite flèche.

Ces déplacements latéraux dans un plan incliné par rapport à l'horizontal ou déplacements dans un plan vertical dudit objet, à l'aide de dit(s) câble(s) de traction, permettent surtout de stabiliser ledit objet en cas de balancement en cours d'opération, ou d'éviter l'apparition de tels balancements.

La présente invention fournit donc également un procédé de déplacement et de levage d'un objet à l'aide d'un dispositif de levage et déplacement selon l'invention, **caractérisé en ce que** l'on stabilise et/ou on ajuste le positionnement dudit objet suspendu audit câble de levage, en actionnant au moins un dit treuil de traction, en :
a- inclinant ledit câble de levage par rapport à la verticale ZZ et déplaçant en translation ledit objet, dans un plan vertical passant par un dit câble de traction et ledit câble de levage, de préférence, un plan vertical passant par l'axe de ladite flèche X1X'1, et/ou
b- déplaçant ledit objet latéralement par rapport à un plan vertical passant par l'axe X1X'1 de ladite flèche, dans un plan passant par deux câbles de traction, les deux câbles de traction coopérant avec desdits treuils de traction disposés de part et d'autre de ladite flèche.

Avantageusement, on met en oeuvre une grue dont l'extrémité inférieure de ladite flèche repose sur un support de flèche, lui-même solidaire d'une tourelle de pilotage, et ladite flèche étant inclinée dans un plan vertical, ladite flèche étant apte à être déplacée en rotation par rapport à un axe vertical solidaire dudit support de flèche.

Dans une variante de réalisation avantageuse, le dispositif selon l'invention comporte un unique câble de traction dont ledit treuil de traction est disposé sensiblement dans l'axe X1X'1 de ladite flèche, de sorte que la réduction de longueur dudit câble de traction, par actionnement dudit treuil de traction permette d'incliner ledit câble de levage par rapport à la verticale ZZ et de déplacer en translation ledit objet, dans un plan vertical passant par ledit câble de traction et ledit câble de levage, de préférence, un plan vertical passant par l'axe de ladite flèche X1X'1, c'est-à-dire lorsque ledit câble de traction est situé dans le même plan vertical que l'axe de ladite flèche (X1X'1).

La mise en oeuvre d'un dit câble de traction permet de déplacer de façon précise ledit anneau ou crochet de raccordement et donc ledit objet en translation dans un plan vertical comprenant l'axe de la flèche, et de rapprocher ledit objet dudit treuil de traction sans avoir à modifier l'inclinaison de la flèche et, bien sur, sans avoir à déplacer la grue, ce qui est proscrit lorsque celle-ci est en cours de levage d'un objet pesant.

Pour déplacer de façon précise ledit anneau ou crochet de raccordement et donc ledit objet en translation dans un plan horizontal, c'est-à-dire latéralement par rapport au plan vertical passant par l'axe de la flèche, avantageusement, le dispositif selon l'invention comporte au moins deux cibles de traction reliés, respectivement, à deux treuils de traction, une extrémité de chacun câble de traction étant reliée à un dit treuil de traction, de préférence solidaire d'un support de ladite flèche, l'autre extrémité de chacun des deux câbles de traction étant solidaire dudit câble de levage, de préférence à son extrémité inférieure au niveau du même dit anneau ou crochet de raccordement, les deux treuils de traction étant disposés de part et d'autre de ladite flèche, de préférence symétriquement, de sorte qu'une réduction de longueur de l'un au moins des deux dits câbles de traction permet de déplacer ledit objet latéralement par rapport à un plan vertical passant par l'axe XlX'l de ladite flèche, dans un plan passant par les deux câbles de traction, de préférence une réduction de longueur différente pour les deux câbles de traction disposés symétriquement par rapport à un plan vertical passant par l'axe de ladite flèche.

Avantageusement encore, les deux dits treuils de traction sont disposés aux deux extrémités d'une poutre transversale solidaire d'une plate-forme supportant ladite flèche. Ceci permet, en particulier, d'ajuster en fin de pose l'adéquation de la position d'un bloc par rapport au bloc déjà posé d'une digue en cours de réalisation.

La présente invention fournit donc également un procédé dans lequel on met en oeuvre un dispositif de ce type selon l'invention et on actionne en rotation ledit palier motorisé de façon à orienter l'objet, par rotation sur lui-même, en phase finale de dépose.

Dans un mode de réalisation simplifié, ledit dispositif de détermination des position et orientation est constitué par :
- un dispositif de type GPS solidaire dudit palier motorisé, permettant de déduire la position du centre de gravité dudit objet lorsque celui-ci est disposé à l'extrémité inférieure dudit lien de longueur connue, tendu à la verticale, et
- un dispositif de détermination d'orientation solidaire de ladite partie supérieure fixe ou de préférence de ladite partie inférieure mobile du palier motorisé en l'absence de codeur angulaire indiquant l'angle de rotation de la partie inférieure mobile par rapport à ladite partie supérieure fixe, ledit dispositif de détermination d'orientation consistant en un compas magnétique indiquant l'azimut par rapport au Nord magnétique.

Dans un mode de réalisation avantageux, du dispositif de levage et déplacement selon l'invention ledit lien est équipé d'une centrale inertielle, ladite centrale inertielle étant fixée sur ledit lien, de préférence de telle sorte que l'axe dudit lien, lorsqu'il est tendu par un dit objet suspendu soit confondu avec un des axes du repère (Xc, Yc, Zc) lié à la centrale inertielle, ladite centrale inertielle étant reliée à un ordinateur, de préférence situé dans la cabine du grutier, auquel sont transmises les données, enregistrées en temps réel, d'accélérations longitudinales de ladite centrale inertielle dans les trois direction d'un repère mobile (Xc, Yc, Zc) et accélérations en rotation (ϕ1, ϕ2, ϕ3) de ladite centrale inertielle par rapport aux mêmes axes du repère mobile (Xc, Yc, Zc) lié à ladite centrale inertielle, l'ordinateur étant apte à indiquer les position et orientation dudit objet suspendu audit lien dans un repère fixe (X, Y, Z) de l'espace, déduites des position et orientation instantanées de la centrale inertielle, et, de préférence, l'ordinateur étant capable de visualiser sur un écran des mouvements dudit objet dans l'espace.

On entend par "repère (Xc, Yc, Zc) lié à la centrale inertielle" que ledit repère est fixe par rapport à la centrale quand il est mobile par rapport au repère fixe (X, Y, Z).

Une centrale inertielle est un dispositif accéléromètre connu de l'homme de l'art, apte à enregistrer en temps réel ses accélérations de déplacement longitudinal dans les trois direction de l'espace d'un repère mobile (Xc, Yc, Zc) et les accélérations de déplacement en rotation (ϕ1, ϕ2, ϕ3) du même repère mobile, par rapport aux trois axes d'un repère fixe (X, Y, Z) de l'espace.

On comprend que ledit ordinateur calcule d'abord l'évolution de la position et de la trajectoire de ladite centrale inertielle. Et, connaissant ces position et orientation de la centrale inertielle, ainsi que la distance de ladite centrale inertielle par rapport au centre de gravité dudit objet, cette distance étant constante puisque ledit lien reste tendu par ledit objet qui lui est suspendu, l'ordinateur peut en déduire, par un calcul géométrique simple, une position et orientation en temps réel dudit objet.

Il est ainsi possible, en l'absence de toute visibilité directe dudit objet par le grutier, de commander le déplacement dudit objet en fonction des données calculées par ledit ordinateur et de déterminer la trajectoire dudit objet pour être posé à un emplacement déterminé voulu, notamment lorsque les objets en cause sont des objets de forte charge, de plusieurs dizaines de tonnes, tels que des blocs de béton assemblés pour la réalisation d'une digue sous-marine.

Selon la présente invention, ladite centrale inertielle n'est donc pas fixée directement sur ledit objet, comme il est d'usage dans d'autres domaines d'utilisation de ce type de dispositif, pour les raisons suivantes :
1- ledit objet est susceptible de rentrer en collision avec d'autres objets lors de sa dépose, plus particulièrement lorsque ledit objet est un bloc de béton que l'on dépose au fond de la mer pour réaliser une digue, les chocs avec des blocs précédemment posés étant fréquents. La fixation de la centrale inertielle sur ledit objet risquerait d'entraîner l'endommagement de ladite centrale lors desdits chocs.
2- le fait de déporter le support de la centrale inertielle par rapport audit objet le long dudit tien permet qu'un premier secrétage ou filtrage de l'amplitude des accélérations, liées aux chocs éventuels, se fasse mécaniquement par l'intermédiaire dudit tien, comme explicité plus loin.
3- le fait de déporter vers le haut ladite centrale permet de la maintenir hors de l'eau et d'utiliser des moyens de positionnement dans l'espace de type GPS (Global Positioning System), DGPS (GPS différutitiel), de type positionnement laser ou théodolite automatique, comme explicité ci-après.

La présente invention fournit donc également un procédé de déplacement et de levage d'un objet à l'aide d'un dispositif selon l'invention comprenant une centrale inertielle, **caractérisé en ce que** l'on déplace ledit objet en vue de le poser à un emplacement déterminé, en fonction de sa position et de son orientation angulaire par rapport aux trois dimensions de l'espace (X-Y-Z, ϕ1-ϕ2-ϕ3) et, de préférence, en fonction de la visualisation de ses mouvements, tels que calculés par ledit ordinateur.

Dans un mode préféré de réalisation, ladite centrale inertielle est couplée à un filtre de Kalman qui permet d'écrêter les amplitudes d'accélérations enregistrées par la centrale inertielle, en cas d'amplitude d'accélération importante de la centrale inertielle causée par un choc sur ledit objet, et permettant de substituer, à ces amplitudes d'accélérations ainsi écrêtées (ci-après accélérations parasites), les valeurs probahles d'évolution des paramètres de position de ladite centrale inertielle, et, de préférence, ledit filtre de Kalman permettant en outre d'identifier l'emplacement dudit choc et, de préférence encore, visualiser sur l'écran la position de l'objet lors du choc et/ou d'un autre dit objet déjà posé avec lequel ledit objet en cours de pose est rentré en collision.

Ces filtres de Kalman sont connus de l'homme de l'art. Un tel filtre est un estimateur récursif qui est utilisé pour éliminer des mouvements "parasites" calculés de façon aberrante par l'ordinateur compte tenu de leur apparition sous forme de pics, atours que ces mouvements ne sont pas effectuée dans la réalité, notamment en cas de chocs sur ledit objet, comme explicité plus loin.

De façon originale selon la présente invention, ce filtre de Kalman est utilisé pour, en outre, identifier l'emplacement auquel ledit objet a reçu un choc, par exemple en visualisant ledit objet par une couleur différente à chaque choc, dans la zone dudit choc. On comprend que cette dernière information est très utile pour le grutier, afin d'ajuster la position du bloc en phase finale de dépose dudit objet, notamment d'un bloc sur une digue, et plus particulièrement en l'absence de toute visibilité dudit bloc par le grutier ou par un plongeur d'assistance chargé de superviser ladite phase finale.

Dans un mode préféré de réalisation, ladite centrale inertielle est combinée à un dispositif de mesure directe de la position de ladite centrale inertielle dans ledit repère fixe (ϕ1, ϕ2, ϕ3), ladite mesure comprenant l'étude du trajet d'une onde émise par ledit dispositif de mesure, tel qu'un dispositif de visée laser, un théodolite automatique ou, de préférence, un GPS différentiel.

Ce mode de réalisation permet de mettre en oeuvre un procédé dans lequel, avantageusement, seules, les données d'accélération angulaire (ϕ1, ϕ2, ϕ3) enregistrées à l'aide de ladite centrale inertielle sont traitées au sein de l'ordinateur, celui-ci étant couplé à un filtre de Kalman, et la position longitudinale dans l'espace dudit objet par rapport audit repère fixe (X, Y, Z) étant fournie par l'intermédiaire d'un dispositif additionnel de détermination directe de la position de ladite centrale inertielle au moyen d'émission d'ondes, tel qu'un dispositif de type système de visée laser, théodolite ou, de préférence, un dispositif de type GPS différentiel.

Avantageusement encore, dans un procédé selon l'invention, la réalisation par le filtre de Kalman de l'écrêtage des amplitudes d'accélération causées par des chocs sur ledit objet, est exploitée pour identifier et, de préférence, visualiser sur un écran, l'occurrence d'un choc sur ledit objet.

Ceci permet, en particulier, d'ajuster en fin de pose l'adéquation de la position d'un bloc par rapport au bloc déjà posé d'une digue en cours de réalisation.

Selon une autre caractéristique avantageuse, ladite centrale inertielle est solidaire dudit lien à proximité dudit anneau ou crochet de raccordement entre lesdits câbles de levage et ledit lien, le cas échéant dessous un dit palier motorisé ou tourillon relié à l'extrémité dudit lien et coopérant avec un dit crochet ou anneau de raccordement.

Avantageusement, ladite centrale inertielle est fixée sur ledit lien à une distance dudit bloc telle que ladite centrale inertielle reste toujours maintenue hors d'eau.

D'autres caractéristiques et avantages de la présente invention ressortiront mieux à la lecture de la description qui va suivre, faite de manière illustrative et non limitative, en référence aux dessins annexés sur lesquels :
- la figure 1 représente en coupe et en vue de côté l'installation de blocs artificiels de forme cubique, pour réaliser la carapace d'une digue à talus selon l'art antérieur,
- les figures 2A-2B représentent respectivement en vue de dessus et en vue de côté, un bloc de forme cubique,
- les figures 3A-3B représentent en vue de côté un dispositif de préhension de blocs de type "pince à sucre" permettant d'ajuster l'angle d'orientation dudit bloc par rapport à la verticale,
- la figure 4 représente en vue de côté la pose de blocs artificiels de forme cubique à l'aide du dispositif de levage selon l'invention,
- la figure 4A représente le repère orthogonal cartésien lié à la centrale inertielle par rapport au repère cartésien fixe de référence XYZ,
- la figure 4B représente le repère orthogonal cartésien Xc-Yc-Zc relatif à la position oblique de la centrale inertielle en référence à la figure 4,
- la figure 5 est une vue relative à la figure 4 représentée en vue de dessus, dans laquelle le positionnement du crochet est assuré par deux câbles de traction reliés à deux treuils de traction, ces derniers étant soit solidaires de la structure de la grue, soit installés sur des supports fixes par rapport au sol,
- la figure 5A représente en vue de dessus les déplacements latéral et longitudinal du crochet de raccordement en agissant sur la longueur des câbles de traction reliés aux treuils de traction,
- la figure 5B représente une centrale inertielle 6 montée sur un lien rigide 8a, constitué d'un tube profilé en acier ou matériau rigide, et reliée à l'extrémité inférieure du câble de levage la et d'un câble de traction 9a-9b par l'intermédiaire d'un tourillon,
- les figures 6A-6B illustrent le mode opératoire d'un filtre de Kalman,
- la figure 7 est le diagramme logique du fonctionnement d'un filtre de Kalman dans le cas particulier de la pose des blocs selon l'invention,

Les figures 8A et 8C sont des vues de coté d'un lien rigide constitué d'un tube ou profilé en acier ou matériau rigide 8a (figure 8A) ou par une chaîne en acier 8b (figure 8C), coopérant avec le point de raccordement des extrémités des câble de traction 9 et câble de levage la par l'intermédiaire d'un palier motorisé 30 coopérant avec une barre de réaction 32,
- la figure 8B est une vue de dessus des figures 8A et 8C.
- la figure 8D est une vue de côté d'un lien rigide constitué d'un double palonnier 8c.

Dans la figure 1, on a représenté la pose de blocs artificiels selon l'art antérieur. Une grue 1 installée sur le remblai 2a au plus près de la mer 3 manutentionne un bloc 4 suspendu par une pince 5 au câble principal la de ladite grue, dit câble de levage, pour réaliser la carapace d'un remblais 2c selon un profit prédéterminé correspondant sensiblement à la courbe 2d. La grue comporte une plate-forme support 14 qui supporte une cabine de pilotage 13 et une flèche 1b qui repose sur la plate-forme 14 par son extrémité inférieure. La flèche 1b est en position inclinée par rapport à la verticale, cette inclinaison étant variable et pouvant être réglée, notamment à l'aide d'un câble support de flèche 1c relié à un treuil de levage 18 supportée par ladite plate-forme 14. La plate-forme support 14 est apte à être déplacée en rotation autour d'un axe vertical ZZ par rapport à ses moyens de déplacement sur lesquels elle repose, tels que des chenilles 19, entrainant ainsi en rotation la flèche et la cabine de la grue autour d'un axe vertical. En jouant sur la longueur des câbles le, l'orientation de la flèche 1b dans le plan vertical peut être ajustée de manière à ce que le bloc 4 puisse être positionné à la verticale de sa destination, puis descendu par dévirage du câble la pour être déposé à l'emplacement voulu sur l'ouvrage déjà assemblé. Ce mode opératoire ponctionne correctement lorsque la mer est calme et due le travail peut être contrôlé par plongeurs. Par contre, lorsqu'un clapot important ou une houle du large 3a est établie sur une longue durée, le travail doit être interrompu car, sous l'effet de ladite roule, le bloc en suspension est sollicité et se met à osciller sur plusieurs mètres en tous sens, et ce de manière plus ou moins aléatoire. De plus, dans la zone du remblai non encore protégée, la houle déferle ou crée une agitation importante mettant en suspension des particules de sable ou de granulats, ou encore créant des micro bulles d'air et de l'écume, qui rendent la visibilité quasi nulle, empêchant alors toute intervention des plongeur.

Sur les figures 2A-2B, on a représenté respectivement en vue de dessus et en vue de côté un bloc artificiel 4 de forme cannue, sensiblement cubique présentant sur ses faces latérales des renfoncements médians, sous forme de rainures sensiblement cylindriques à section demi-circulaire. Ces renfoncements ou rainure 4a présentant l'intérêt de faciliter la préhension, d'augmenter les réactions interblocs ainsi due la "porosité" d'un assemblage de blocs. Ainsi, lorsqu'un assemblage de blocs est percuté par la vague incidente, lors de fortes houles ou de tempêtes, l'énergie dissipée est considérablement augmentée par cette porosité et l'effet d'atténuation s'en trouve ainsi renforcée. Contrairement au stockage des blocs lors de la fabrication et de l'approvisionnement, lequel nécessite un arrangement très ordonné de manière à occuper le moins de place possible, tel que représenté sur la figure 5, lors de la mise en place des blocs pour une digue, on vise à optimiser la porosité d'ensemble, c'est-à-dire que l'on cherche à installer les blocs de guingois les uns par rapport aux autres tout en leur assurant un contact stable avec les blocs adjacents latéraux et les blocs inférieurs, la couche suivante venant verrouiller définitivement la position de la couche précédente inférieure, assurant ainsi la stabilité de l'ensemble pendant toute la durée de vie de l'ouvrage qui dépasse plusieurs décennies, voire le siècle. Ce mode opératoire est connu de l'homme de l'art et fait l'objet de préparatifs spéciaux conduisant à des plants de pose précis qu'il convient de respecter pour que l'ouvrage d'art puisse remplir correctement son office. De nombreuses formes particulières très différentes ont été développées dans le monde (on se référera par exemple aux recommandations internationales qui les décrivent abondamment), et certaines d'entre elles présentent l'avantage de s'imbriquer naturellement les unes dans les autres.

Sur les figures 3A-3B, on a représenté en vue de face un dispositif de préhension 5a connu de type "pince à sucre" en forme de demi cercle, ce qui permet de saisir le bloc soit verticalement (figure 3A), soit avec un angle α par rapport à la verticale (figure 3B).

Sur la figure 4, de façon préférée, le dispositif de préhension est constitué par une patte d'oie en élingues 5b comportant au moins trois brins fixés sur des anneaux de levage 5e incorporés en des position, précises du bloc avant coulage du béton. Ce dispositif de préhension 5b permet de maintenir le centre de gravité du bloc dans l'axe d'alignement du lien 8, d'une part, et, d'autre part, favorise la sychronisation des rotation dudit bloc et dudit lien par rapport à l'axe Z₁ (axe dudit lien 8).

Sur la figure 4, on a représenté en vue de coté le dispositif selon l'invention constitué d'un anneau ou crochet de raccordement 1d situé à l'extrémité du câble de levage la. Le crochet de raccordement 1d est relié à l'extrémité supérieure d'un lien constitué d'une élingue 8, par l'intermédiaire, de préférence, d'un palier motorisé 30, son extrémité inférieure étant reliée à une patte d'oie 5b reliée à des anneaux de levage 5c solidaires du bloc 4. Sur l'élingue 8, de préférence hors de l'eau, de préférence en partie haute à proximité du crochet de raccordement 1d, on installe un (ou des) dispositif(s) 6 de détermination de position et orientation dudit objet 4 suspendu au dit lien 8 tendu verticalement, dans un repère fixe de l'espace XYZ, tel qu'une centrale inertielle 6 dont la fonction est d'enregistrer en temps réel les accélérations de déplacement longitudinal selon les axes Xc-Yc-Zc, ainsi que les accélérations de rotation ϕ₁-ϕ₂-ϕ₃ autour des mêmes axes. Le repère cartésien correspondant audits axes est un repère relatif au support proprement dit de la centrale d'inertie, comme représenté sur la figure 4A, l'axe Zc correspondant à l'axe longitudinal Z₁ du lien 8. Ainsi, lorsque le lien 8 est vertical comme indiqué en pointillé sur la figure 4, ledit axe Zc correspond alors à l'axe vertical Z du repère fixe, les axes Xc-Yc présentant un décalage angulaire θ par rapport aux axes X-Y du repère fixe.

lorsque l'ensemble constitué du câble 1a, de la centrale inertielle 6, du lien 8, du moyen de préhension 5 et du bloc artificiel 4 se déplace, les accélérations longitudinales selon Xc-Yc-Zc et angulaires selon ϕ₁-ϕ₂-ϕ₃ sont enregistrées en temps réel au sein de la centrage inertielle et transmises à un ordinateur, situé de préférence dans la cabine du grutier.

Ceci permet, par une double intégration par rapport au temps, de calculer la trajectoire exacte de ladite centrale inertielle, ainsi que son orientation, donc la direction du lien 8, puisque l'orientation du lien 8 est constante par rapport à l'orientation de la centrale inertielle. Connaissant cette direction, ainsi que la distance de la centrale inertielle jusqu'au centre de gravité du bloc, on en déduit par un calcul géométrique simple la position en temps réel du centre de gravité du bloc, donc la position en temps réel du bloc, et ce en l'absence de toute visibilité directe du bloc par le grutier.

Ainsi, un mode opératoire préféré est le suivant :
- on lue bloc 40 sur l'aire de stockage de la figure 5, ledit bloc étant dans la position connue X0-Y0-Z0, puis
- on tend le lien 8 en agissant sur le câble de levage la, ledit lien est alors verticale et les repères cartésiens relatifs à la centrale inertielle et le repère absolu ont l'axe Z en commun comme détaillé sur la figure 4A, puis,
- dès que le bloc quitte le sol 2a, on déclenche la centrale inertielle qui enregistre alors tous les déplacements de ladite centrale, puis
- on positionne l'extrémité supérieure de la flèche de façon à ce que ledit objet soit sensiblement à l'aplomb de l'emplacement voulu dans 1a zone de dépose comme illustré sur la figure 4, puis
- connaissait la position absolue de la centrale inertielle, la position du bloc est calculée en temps réel, et l'approche finale par le grutier, avant dépose, est effectuée, même en l'absence de visibilité ou en l'absence de tout contrôle par plongeurs, grâce à ladite position X-Y-Z calculée du bloc, les mouvements du bloc ainsi que l'état de l'ouvrage déjà réalisé étant visualiaés sur un écran dans la cabine du grutier, et
- après dépose, le dispositif de préhension est déconnecté, de préférence de manière automatique par un dispositif de largage, non représenté, commandé depuis la cabine du grutier ;
- la grue est alors libre pour aller saisir le bloc suivant sur l'aire de stockage.

Sur la figure 4, on a représente un câble de traction 9 relié à son extrémité droite à l'anneau 1d et à son extrémité gauche à un treuil de traction 10 solidaire de la tourelle 13 de la grue. Lors de la manutention du bloc la grue, on réduit la longueur dudit câble de traction, pour ramener l'anneau ou crochet de raccordement 1d vers Il verticale du point de dépose, ce qui a pour effets avantageux de limiter radicalement les oscillations du bloc dans le plan XoZ. De plus, cette manoeuvre est beaucoup plus rapide que de redresser la flèche 1b de la grue en agissant sur les cibles le, pour venir positionner son extrémité à la verticale dudit point de dépose.

Dans une version préférée de l'invention représentée sur la vue en plan de la figure 5, on dispose deux câbles de traction 9a-9b reliés à deux treuils de traction 10a-10b, les deux treuils de traction étant avantageusement solidaires d'une poutre 17, elle-même solidaires de la structure porteuse de la flèche 1b, donc de la tourelle de la grue. En agissant sur les longueurs respectives ₁ - ₂ des câbles de traction 9a-9b, on positionne avec précision, de manière bipolaire, l'anneau ou crochet de raccordement 1d dans le plan formé par les deux droites que constituent lesdits câbles 9a-9b, lesdites droites se coupant au point C au niveau de l'anneau 1d. Ainsi, lorsque l'anneau ou crochet de raccordement 1d se trouve ramené vers la tourelle de 1a grue par réduction de la longueur desdits cibles, comme détaillé sur la figure 4, les deux cibles 9a-9b sont fortement tendus et, si les longueur ₁= ₂, l'anneau ou crochet de raccordement se trouve exactement dans l'axe de la flèche de grue. Le triangle ABC formé par l'extrémité du cible sortant du treuil 10a (A), l'extrémité du câble sortant du treuil 10b (B) et le point C constituant l'anneau ou crochet de raccordement 1d est alors isocèle et ledit anneau est alors stabilisé dans sa position évitant ainsi tout balancement latéral par rapport à l'axe de la grue, dans la direction de l'axe Y. Cet effet stabilisateur étant d'autant plus important que l'inclinaison β du câble de grue 1a par rapport à la verticale est importante, car la décomposition des forces au niveau de l'anneau ou crochet de raccordement 1d (point C) crée une tension horizontale dans les câbles de traction 9a-9h, proportionnetle à ladite inclinaison β.

En réduisant la longueur de l'un des câbles de traction par rapport à l'autre, tel que représenté sur la figure 5A, par exempte le câble de traction 9a, le point C du triangle, donc l'anneau ou crochet de raccordement 1d, se déplace vers le haut de la figure en décrivant un are de cercle 12 centré en A. Ainsi, en jouant sur les longueurs des câbles 9a-9b, on positionne avantageusement avec précision l'anneau ou crochet de raccordement en n'importe quel point de la surface 11, tout en empêchant les mouvements de balancement dudit anneau dans les deux directions XX-YY.

Ainsi, en n'utilisant qu'un seul câble de traction 9 comme expliqué en référence à la figure 4, on supprime la quasi intégralité du balancement de l'anneau ou crochet de raccordement 1d dans le plan XoZ uniquement, l'anneau ou crochet de raccordement 1d restant libre de se balancer dans le plan perpendiculaire YoZ, alors qu'avec deux câbles de traction 9a-9b comme expliqué en référence à la figure 5, on supprime la quasi intégralité du balancement dans les plans XoZ et YoZ, l'anneau restant alors stable. Et, en jouant sur les différences de longueurs ₁- ₂ desdits câbles de traction 9a-9b, on déplace avec précision ledit anneau ou crochet de raccordement 1d sur une surface 11 de plusieurs m², en toutes directions autour de la position initiale, permettant ainsi un positionnement extrêmement précis et stable dudit blocs dans l'espace.

Des dispositifs compacts sont disponibles dans le commerce, comprenant une centrale inertielle munie de gyroscope et d'accéléromètre pour la mesure de mouvements, de l'orientation et de la position d'un objet auquel il est solidarisé. On pourra notamment utiliser un dispositif commercialisé par la société XSens Technologies B.V. (the Netlierlaiids). Ces dispositifs comportent en général un support métallique sur lequel est fixée la centrale inertielle proprement dite. C'est ce support qui sera fixé audit lien.

Le fonctionnement d'une centrale inertielle est connu de l'homme de l'art, mais son fonctionnement dans le cadre de l'invention est très particulier. En effet, dans la phase finale de l'approche, juste avant la dépose du bloc sur l'ouvrage, le bloc visent heurter en général les blocs adjacents avant de se mettre ensuite dans sa position définitive. Ces chocs induisent des variation brutales de vitesse, donc des accélérations importantes, qui perturbent la centrale inertielle, laquelle n'est alors plus capable de fournir un positionnement calculé précis et fiable, ce qui crée un décalage inacceptable le la position calculée du bloc par rapport à sa position réelle.

Pour palier cet inconvénient, un filtre de Kalman, connu de l'homme de l'art, est utilisé de manière particulière pour éliminer ces perturbations. Le filtre de Kalman est un estimateur récursif. Cela signifie que pour estimer l'état courant d'un système, seuls l'état précédent et les mesures actuelles sont nécessaires pour estimer la position future avec une précision optimale. Ainsi, en cas de choc latéral comme expliqué sur la figure 6A, l'accélération, angulaire ou longitudinale, présente une série de pics 15 durant un laps de temps δt. Pendant cette durée δt, le bloc n'a quasiment pas bougé, mais le calcul mathématique consistant à la double intégration des accélérations sur chacun des axes sur cette période δt, conduit en général des mouvements calculées aberrants, car non effectués dans la réalité. A cet effet, le filtre de Kalman, détecte ces accélérations parasites par simple analyse en temps réel de l'étape précédente du mouvement, le filtre les isole en écrêtant 16a-16b lesdites accélérations, et ainsi ne les prend pas en compte dans le calcul mathématique de la position instantanée. Dans certaines configurations, le filtre de Kalman est capable, en analysant les étapes antérieures, de prédire les mouvements durant cette courte période δt et de substituer ainsi à ces accélérations parasites, l'évolution probable du système, comme représenté sur la figure 6B, conduisant ainsi à une meilleure fiabilité dans le calcul de la position instantanée.

Dans une version préférée de l'invention, seules les accélérations angulaires sont utilisées dans le calcul de la position exacte du bloc, les pics d'accélérations longitudinales sont observés pour signaler au grutier les chocs des blocs avec les blocs adjacents ou ceux de la couche inférieure, mais les accélérations elles-mémes ne sont pas directement prises en compte dans le calcul de la position. Ainsi, pour déterminer 1a position du bloc en temps réel, on mesure, par exemple à l'aide d'un théodolite automatique représenté sur la figure 4 sous la même forme 7a-7b que le dispositif de transmission de données, la position X-Y-Z en temps réel de la centrale inertielle 6, puis connaissant l'évolution en temps réel des accélérations angulaires ϕ₁-ϕ₂-ϕ₃ de ladite centrale, on en déduit la direction du lien 8, et connaissant la distance du centre de gravité du bloc à ladite centrale inertielle qui est une longueur constante L, on calcule la position exacte du centre de gravité du bloc.

Dans une version préférée de l'invention, la centrale inertielle est munie d'un système de positionnement par satellite de type DGPS. Ce système, connu de l'homme de l'art, est un système différentiel, c'est-à-dire qu'une balise est installée sur la centrale inertielle et une seconde balise est installée à terre en un point fixe. Ainsi, en combinant de manière synchrone les signaux des deux récepteurs, le positionnement du mobile est réalisé, non pas dans l'absolu par rapport au satellite, mais en relatif par rapport au récepteur fixe, améliorant ainsi radicalement la précision du positionnement.

Sur la figure 7, on a représenté un premier mode de fonctionnement global du système de positionnement, dans lequel les 6 paramètres principaux à l'état brut (accélérations longitudinales Xc-Yc-Zc et accélérations angulaires ϕ₁-ϕ₂-ϕ₃) sont transmis depuis la centrale inertielle 6 vers l'ordinateur, situé de préférence dans la cabine 13 du grutier. Les données sont atours traitées au sein de l'ordinateur 20 par le filtre de Kalman 20a et la position 21 du bloc 4 est établie sur la base de tout ou partie de ces 6 paramètres filtrés. L'exploitation des données relatives aux accélérations aberrantes, correspondant aux chocs du bloc avec les blocs adjacents est réalisée en 20b et est affiché en 22, de préférence directement dans la cabine du grutier, avantageusement sous la forme 22a : choc vertical d'amplitude "3", sous la forme 22b : choc latéral droit (amplitude "0") et, sous la forme 22b : choc latéral gauche (amplitude "0"). Ainsi, le grutier connaissant le type de choc ainsi que son amplitude, est capable de juger le type de contant entre le bloc en cours d'instillation et l'ouvrage déjà réalisé, et ainsi de déterminer en l'absence de tout contact visuel, ou de toute information en provenance de plongeurs, de l'adéquation de la position du bloc par rapport au plan de pose, donc de son installation correcte.

Sur la même figure 7, on a représenté un second mode préféré de fonctionnement global du système de positionnement, dans lequel les 6 paramètres principaux à l'état brut (accélérations longitudinales Xc-Yc-Zc et accélérations angulaires ϕ1-ϕ2-ϕ3) sont transmis depuis la centrale inertielle 6 vers l'ordinateur situé de préférence dans la cabine du grutier. Seules les données d'accélérations angulaires ϕ1-ϕ2-ϕ3 alors traitées au sein de l'ordinateur 20 par le filtre de Kalman 20a, la position dans l'espace de ladite centrale inertielle 6 étant fournie par un moyen de mesure à distance 7a-7b, tel un théodolite automatique, un système de visée laser ou un positionnement satellite de type DGPS, ce qui permet de calculer de manière très précise la position 21 du bloc 4 en ne considérant pas les valeurs des accélérations longitudinales Xc-Yc-Zc. L'exploitation des données relatives aux accélérations aberrantes est réalisée de la même manière qu'expliqué précédemment, ce qui permet au grutier de disposer en temps réel d'informations précises sur les drivers chocs entre le bloc en cours d'installation et t'ouvrage déjà réalisé, juste avant la dépose finale.

Dans une version préférée de l'invention représentée sur les figures 8A-8B, le lien 8a est constitué d'une barre, de préférence rectitigne, résistant à la torsion, et rigidement solidaire de l'outil de préhension, de telle manière que l'orientation de la centrale inertielle solidaire du lien 8a ait la même orientation selon l'axe Zc que le bloc 4. Ledit lien 8a est relié à l'anneau de raccordement 1d par l'intermédiaire d'un palier motorisé 30, électrique, hydraulique ou pneumatique, alimenté en énergie par des moyens non représentés, jouant le rôle de tourillon lorsque le moteur est débrayé. Un bras rigide faisant fonction de bras de réaction 32, est solidaire à une extrémité de la partie supérieure fixe 30a du palier motorisé 30, et à l'autre extrémité, il est relié à un câble de traction 9b sous tension. La partie inférieure mobile 30b en rotation relative par rapport à ladite partie supérieure fixe, selon l'axe Zc du palier motorisé, est reliée rigidement à l'extrémité supérieure dudit lien 8a. Ainsi, en actionnant la motorisation dans un sens ou dans l'autre, la partie inférieure mobile 30b du palier motorisé entraine la centrale inertielle 6 ainsi que le bloc 4, les déplacements angulaires étant sensiblement identiques en raison de la rigidité de torsion selon l'axe Z₁Z₁ dudit lien 8a. Le bras de réaction contrebalance les effets de la torsion au niveau de la partie supérieure fixe 30a du palier motorisé. En effet, comme représenté sur la figure 8B, un couple de torsion M appliqué sur la partie supérieure fixe 30a du palier motorisé, induit une rotation 32a du bras de réaction 32. Et, du fait que le bras de réaction et le câble de traction 9b sont sous une tension importante en raison de l'angle β du câble de levage la avec la verticale, une force de rappel F proportionnelle à l'écart, ramène ledit bras 32 dans l'alignement du câble de traction 9b. Ainsi, peu avant de déposer le bloc 4 en position finale, la position instantanée dudit bloc étant connue grâce à la centrale inertielle, le grutier peut ajuster avec précision son orientation de quelques degrés de rotation selon l'axe Zc, en agissant simplement sur la motorisation 30, dans un sens ou dans l'autre. Le mouvement angulaire étant enregistré par la centrale inertielle, est alors immédiatement disponible pour aider le grutier dans cette phase finale de l'installation.

Sur les figures 8A-8B, on a représenté le dispositif selon l'invention avec deux câbles de traction 9a-9b, seul le câble de traction 9b est connecté au bras de réaction, le câble 9a étant connecté directement, soit à l'anneau ou crochet ld, soit au niveau de la partie supérieure 30a de la motorisation, à proximité immédiate de son axe de rotation. Dans le cas de l'utilisation d'un seul câble de traction 9, comme représenté sur la figure 4, le bras de réaction 32 est connecté directement à ce dit câble.

Dans une version simplifiée de l'invention, non représentée, la motorisation est supprimée, et le lien 8a présentant une rigidité en torsion selon l'axe Zc, est d'une part suspendu à l'anneau ou crochet 1d, et d'autre part relié rigidement au bras de réaction 32. Il convient alors dans ce cas, lors du saisissage du bloc sur son aire de stockage, comme décrit précédemment en référence à la figure 5, que la position de l'outil de préhension soit pré-ajustée de telle manière qu'une fois la grue en position dans la zone de dépose, le bloc ait la bonne orientation, car le grutier n'a alors plus les moyens de faire varier ce positionnement angulaire selon l'axe vertical Zc.

Sur la figure 8C, on a représenté un mode de réalisation avantageux du lien 8 présentant une rigidité de torsion, lequel se présente sous la forme d'une chaîne 8b. En effet, en l'absence de tension dans la chaine, il est possible de faire tourner celle-ci sur son axe Z₁Z₁ avec peu d'efforts, mais dès que l'on applique une tension importante, chacun des maillons étant relié perpendiculairement au suivant et le diamètre du fil de chacun des anneaux étant légèrement inférieur au diamètre interne libre de l'anneau adjacent, la chaîne aura naturellement tendance à se repositionner en configuration de torsion nulle, donc perpendiculairement au maillon adjacent, comme détaillé sur la figure 8C. Sur la figure 8C, la centrale inertielle 6 est solidaire de la partie inférieure mobile en rotation 30b du palier motorisé.

Le lien 8, 8a-8b à rigidité de torsion selon l'axe Z₁Z₁ peut être obtenu à partir d'un simple tube en acier, ou encore d'un profilé en matériau composite, qui présente une bonne rigidité de torsion, tout en gardant une grande souplesse en flexion dans les plans XoZ et YoZ, ce qui permet avantageusement de réaliser un premier filtrage mécanique des chocs sur les blocs, évitant ainsi de répercuter directement à la centrale inertielle la totalité des accélérations parasites dues aux chocs.

Dans une version préférée représentée sur la figure 8D le lien 8 est constitué par un double salonnier 8c constitué :
- d'une poutre supérieure 80 perpendiculaire à l'axe longitudinal Z₁ du double palonnier, correspondant à l'axe Zc du palier motorisé lorsqu'un objet lui est suspendu, et solidaire en son milieu de la partie inférieure mobile 30b du palier motorisé, et
- d'une poutre inférieure 81 solidaire en son milieu au dit dispositif de préhension 5 des blocs 4 qui lui est fixé en sous-face rigidement, et
- de deux chaines identiques 82a-82b de longueurs égales reliant respectivement les extrémités latérales desdites poutres, les deux chaînes 82a-82b étant disposées symétriquement par rapport à l'axe Z1 dudit lien correspondant à l'axe de rotation Zc dudit palier motorisé.

Sous l'effet du poids propre de l'ensemble poutres - chaines, le double palonnier 8c forme un trapèze et reste dans un même plan vertical lorsqu'un bloc 4 est suspendu à l'extrémité inférieure du double palonnier 8c.

Lorsque l'on actionne le palier motorisé, les deux poutres 80-81 ne sont alors plus exactement dans le même plan vertical, et la charge a légèrement tendance à se soulever. Mais, le poids de l'ensemble tend à remettre la poutre inférieure 81 dans le même plan que celui de la poutre supérieure 80, ce qui correspond à l'état d'équilibre du système. Cette disposition est plus avantageuse que celle de la figure 8C, car sa rigidité en torsion est beaucoup plus importante. De même, elle est plus avantageuse que celle de la figure 8A, car elle impose une distance maximale entre les poutres supérieure et inférieure, mais pas de distance minimale, alors qu'un lien de type tube ou profilé rigide 8a impose une distance fixe entre le palier motorisé et le dispositif de préhension de la charge.

Cette distance fixe du lien rigide 8a implique un plus grand encombrement au stockage, une manipulation moins aisée pour la mise en place et la manipulation du lien.

Les risques d'endommagement du lien 8c au stockage et en manipulation sont donc réduits par rapport à un lien rigide 8a.

Le double palonnier a été décrit comme étant relié en leur milieu d'une part à la partie mobile du palier motorisé, et d'autre part au dispositif de préhension, mais on reste dans l'esprit de l'invention si le point de solidarisation se trouve excentré dans une même proportion et dans la même direction, pour chacun des palonniers. Cette variant ne constitue pas la version préférée de l'invention, car elle présente des performances inférieures pour une même masse de structure, c'est-à-dire de poutres et de chaî*nes.

On reste dans l'esprit de l'invention si le câble de levage est continu jusqu'au dispositif de préhension 5, le crochet ou l'anneau étant alors remplacé par un serre-cible mécanique venant enserrer ledit câble de levage en un point fixe sur lequel est connecté l'extrémité du ou des câbles de traction, la partie au dessus du serre-câble jouant alors le rôle de câble de levage la et la partie située en dessous dudit serre-câble jouant le rôle du lien 8.

Dans un mode de réalisation simplifie, le dispositif de mesure de position et orientation 6 dudit objet ou bloc 4 est constitué par :
- un dispositif de type GPS 6, ou de préférence de type DGPS comme décrit précédemment, solidaire de la partie supérieure 30a du palier motorisé 30 et permettant de déduire la position du centre de gravité du bloc 4 lorsque celui-ci est disposé à l'extrémité inférieure du lien tendu 8 disposé verticalement dont la longueur est connue, et
- un dispositif de détermination de l'orientation 6₂ solidaire de la partie intérieure mobile 30b du palier motorisé de laquelle il est solidaire, ce dispositif de détermination d'orientation consistant de préférence en un compas magnétique indiquant l'azimut par rapport au Nord magnétique, fixé sur la poutre supérieure d'un double palonnier 8c.

Du fait de la synchronisation des rotation dudit lien 8 et dudit bloc 4, la détermination de l'orientation, c'est-à-dire ici de l'azimut par rapport à la partie fixe 30a ou de préférence partie inférieure mobile 30b du palier motorisé à laquelle est fixé le compas magnétique, permet d'en déduire l'orientation dudit bloc 4 suspendu au dit lien tendu à la verticale 8 et permet donc de commander la rotation du palier motorisé 30 de façon à placer le bloc 4 dans l'orientation voulue avant d'en effectuer sa dépose sur l'assemblage de blocs déjà déposés.

Lorsque le palier motorisé 30 est équipé d'un codeur angulaire capable d'indiquer précisément l'orientation angulaire de la partie inférieure mobile 30b du palier motorisé par rapport à sa partie supérieure fixe 30a, on installe avantageusement le compas magnétique sur la partie fixe supérieure du palier motorisé. En effet, connaissant l'orientation par rapport au Nord magnétique de la partie supérieure fixe 30a du palier motorisé, et connaissant l'orientation de la partie intérieure mobile par rapport à la partie supérieure fixe du palier motorisé à l'aide du codeur angulaire, on peut en déduire l'orientation dudit bloc suspendu au dit lien tendu 8 en raison de la rigidité en torsion dudit lien 8a-8b-8c.

Sur la figure 8D, on représenté un DGPS 6, installé sur la partie supérieure fixe 30a du palier motorisé et un compas magnétique 6₂ solidaire de la partie mobile du palier motorisé, fixé à l'extrémité de la poutre supérieure 80.

Mais, dans la mesure où un codeur angulaire permet de connaître l'orientation de la partie inférieure mobile 30b du palier motorisé, par rapport à sa partie supérieure fixe, on installera avantageusement le compas magnétique 6₂ à proximité du DGPS 6₁, c'est-à-dire sur la partie supérieure fixe dudit palier motorisé.

## Revendications

1. Dispositif de levage et déplacement d'un objet (4) comprenant une grue (1), ladite grue comprenant une flèche (1b) équipée d'un premier câble, dit cible de levage (1a), comprenant, de préférence, à son extrémité un lien (8, 8a-8b-8c) apte à supporter à son extrémité inférieure un dit objet qui lui est suspendu par l'intermédiaire d'un dispositif de préhension (5,5a-5b), dans lequel ledit câble de levage (1a), suspendu à l'extrémité de ladite flèche (1b), est couplé à au moins un deuxième câble:, dit cible de traction (9, 9a-9b), dont une extrémité est reliée à au moins un treuil de traction (10, 10a-10b), de préférence solidaire d'une plate-forme support (14) de ladite flèche, l'autre extrémité du câble de traction (9) étant solidaire du câble de levage en suspension, de préférence au niveau d'un crochet ou anneau de raccordement (1d) à l'extrémité inférieure dudit câble de levage, de telle sorte que la réduction de longueur d'au moins un dit câble de traction, par actionnement d'au moins un dit treuil de traction, permette :
a- d'incliner (β) ledit câble de levage (1a) par rapport à la verticale (ZZ) et de déplacer en translation ledit objet (4), dans un plan vertical passant par un dit câble de traction et ledit câble de levage, de préférence, un plan vertical passant par l'axe de ladite flèche (XlX'l), et/ou
b- de déplacer ledit objet latéralement par rapport à un plan vertical passant par l'axe (X1X'1) de ladite flèche, dans un plan passant par deux câbles de traction (9a, 9b), les deux câbles de traction coopérant avec deux treuils de traction (10a-10b) disposés de part et d'autre de ladite flèche, **caractérisé en ce qu'**il comprend :
- un palier motorisé (30) comprenant une partie supérieure fixe (30a) et une partie inférieure (30b) mobile en rotation motorisée relative par rapport à ladite partie fixe supérieure, ladite partie supérieure fixe (30a) dudit palier motorisé (30) étant solidaire d'un dit anneau ou crochet de raccordement (1d) à l'extrémité inférieure dudit câble de levage, et ledit lien étant relié à son extrémité supérieure à ladite partie mobile inférieure (30b) dudit palier motorisé, ledit palier motorisé (30) permettant ainsi de commander la rotation motorisée dudit lien et dudit objet en rotation sur lui-même lorsque ladite partie inférieure mobile (30b) est actionnée en rotation motorisée, ledit palier motorisé (30) jouant le rôle de tourillon lorsque sa partie inférieure mobile en rotation (30b) est débrayée, et
- ledit palier motorisé (30) coopérant avec un bras rigide, dit bras de réaction (32), qui permet de reprendre les efforts de torsion générés par ledit palier motorisé en rotation, au niveau de la partie supérieure (30a) dudit palier motorisé solidaire dudit anneau ou crochet de raccordement, ledit bras de réaction (32) étant intercalé entre l'extrémité d'un dit câble de traction (9a, 9b) et la partie supérieure fixe (30a) dudit palier motorisé de laquelle il est solidaire.

2. Dispositif selon la revendication 1, **caractérisé en ce que** ledit palier motorisé (30) est équipé de dispositif(s) de détermination de position et d'orientation (6,6₁-6₂) par rapport à un repère fixe (XYZ) de l'espace, apte(s) à indiquer les position et orientation dudit objet suspendu au dit lien dans ledit repère fixe (XYZ) par déduction des position et orientation dudit palier motorisé, et de préférence un ordinateur auquel le(s)dit(s) dispositif(s) de détermination de position et orientation est(sont) relié(s) permettant de visualiser sur un écran les mouvements dudit objet dans l'espace.

3. Dispositif selon l'une des revendications 1 ou 2, **caractérisé en ce que** ledit lien (8, 8a-8b) présente une rigidité à la torsion supérieure à celle dudit câble de levage (1a), ledit lien étant de préférence constitué d'au moins une chaîne métallique (8b,8c) ou d'un tube ou profilé (8a) en acier ou matériau composite, ledit tube ou profilé (8a) présentant une rigidité à la torsion et de la souplesse en flexion par rapport à sa direction longitudinale, et
- le dispositif de préhension (5,5a-5b) est solidaire de l'extrémité inférieure du lien (8, 8a-8b-8c) et apte à coopérer avec un dit objet, de telle sorte que :
- le centre de gravité dudit objet reste dans l'alignement vertical (ZZ) dudit lien en cours de levage et déplacement, et
- les mouvements dudit objet et dudit lien en rotation par rapport à l'axe dudit lien (Z₁Z₁) sont répercutés l'un a l'autre.

4. Dispositif selon la revendication 3, **caractérisé en ce que** ledit lien est constitué d'un double palonnier (8c) comprenant deux poutres transversales supérieure (80) et inférieure (81), ladite poutre supérieure (80) étant solidaire, de préférence en son milieu de ladite partie inférieure mobile (30b) du palier motorisé, et ladite poutre inférieure (81) étant solidaire, de préférence en son milieu dudit dispositif de préhension (5,5a-5b) dudit objet suspendu, lesdites poutres supérieure (80) et inférieure (81) étant reliées l'une à l'autre par deux chaînes de longueurs identiques (82a,82b) disposées, de préférence symétriquement par rapport à l'axe longitudinal (Z₁Z₁) dudit lien, de préférence lesdites chaînes (82a,82b) étant fixées à leurs extrémités supérieure et inférieure au niveau des extrémités latérales desdites poutres supérieure et inférieure.

5. Dispositif selon les revendications 1 à 4, **caractérisé en ce qu'**il comporte un unique câble de traction (9) dont ledit treuil de traction (10) est disposé sensiblement dans l'axe (X1X'1) de ladite flèche, de sorte que la réduction de longueur dudit câble de traction, par actionnement dudit treuil de traction permette d'incliner ledit câble de levage par rapport à la verticale ZZ et de déplacer en translation ledit objet, dans un plan vertical passant par ledit câble de traction et ledit câble de levage, de préférence un plan vertical passant par l'axe de ladite flèche (X1X'1), c'est-à-dire lorsque ledit câble de traction est situé dans le même plan vertical que l'axe de ladite flèche (X1X'1).

6. Dispositif selon les revendications 1 à 4, **caractérisé en ce qu'**il comporte au moins deux câbles de traction (9a, 9b) reliés, respectivement, à deux treuils de traction (10a, 10b), une extrémité de chacun câble de traction étant reliée à un dit treuil de traction (10a, 10b), de préférence solidaire d'un support (14) de ladite flèche, l'autre extrémité de chacun des deux câbles de traction étant solidaire dudit câble de levage (1a), de préférence à son extrémité inférieure au niveau du même dit anneau ou crochet de raccordement (1d), les deux treuils de traction étant disposés de part et d'autre de ladite flèche, de préférence symétriquement, de sorte qu'une réduction de longueur ( 1, 2) de l'un au moins des deux dits câbles de traction (9a, 9b) permet de déplacer ledit objet latéralement par rapport à un plan vertical passant par l'axe (X1 X'1) de ladite flèche, dans un plan passant par les deux câbles de traction (9a, 9b), de préférence une réduction de longueur différente pour les deux câbles de traction disposés symétriquement par rapport à un plan vertical passant par l'axe de ladite flèche.

7. Dispositif selon la revendication 6, **caractérisé en ce que** les deux dits treuils de traction (10a, 10b) sont disposés aux deux extrémités d'une poutre transversale (17) solidaire d'une plate-forme (14) supportant ladite flèche.

8. Dispositif selon l'une des revendications 1 à 7, **caractérisé en ce que** ledit dispositif de détermination des position et orientation (6,6₁-6₂) est constitué par :
- un dispositif de type GPS (6₁) solidaire dudit palier motorisé (30) permettant de déduire la position du centre de gravité dudit objet (4) lorsque celui-ci est disposé à l'extrémité inférieure dudit lien (8) de longueur connue tendu à la verticale, et
- un dispositif de détermination d'orientation (6₂) solidaire de ladite partie supérieure fixe (30a) du palier motorisé ou de préférence de ladite partie inférieure mobile (30b) du palier motorisé en l'absence de codeur angulaire indiquant l'angle de rotation de ladite partie inférieure mobile par rapport à ladite partie supérieure fixe, ledit dispositif de détermination d'orientation consistant en un compas magnétique indiquant l'azimut par rapport au Nord magnétique.

9. Dispositif selon l'une des revendications 1 à 7, **caractérisé en ce qu'**il comprend un dit lien (8, 8a-8b) équipé d'une centrale inertielle (6), ladite centrale inertielle étant fixée sur ledit lien (8, 8a-8b), de préférence de telle sorte que l'axe dudit lien, lorsqu'il est tendu par un dit objet suspendu, soit confondu avec un des axes (7c) du repère (Xc, Yc, Zc) lié à la centrale inertielle, ladite centrale inertielle (6) étant reliée à un ordinateur (20), de préférence situé dans la cabine (13) du grutier, auquel sont transmises les données enregistrées en temps réel d'accélérations longitudinales de ladite centrale inertielle dans les trois direction d'un repère mobile (Xc, Yc, Zc) et accélérations en rotation (ϕ1, ϕ2, ϕ3) de ladite centrale inertielle par rapport aux mêmes axes du repère mobile (Xc, Yc, Zc) lié à ladite centrale inertielle, l'ordinateur étant apte à indiquer les position et orientation dudit objet suspendu audit lien dans un repère fixe (X, Y, Z) de l'espace déduites des position et orientation de la centrale inertielle, et, de préférence, l'ordinateur étant capable de visualiser sur un écran des mouvements dudit objet dans l'espace.

10. Dispositif selon la revendication 9, **caractérisé en ce que** ladite centrale inertielle (6) est couplée à un filtre de Kalman (20a) qui permet d'écrêter (16a-16b) les amplitudes d'accélérations enregistrées par la centrale inertielle, en cas d'amplitude d'accélération importante de la centrale inertielle causée par un choc sur ledit objet, et de substituer à ces amplitudes d'accélérations ainsi écrêtées les valeurs probables d'évolution des paramètres de position de ladite centrale inertielle, et, de préférence, ledit filtre de Kalman permettant en outre d'identifier l'emplacement dudit choc et, de préférence encore, visualiser sur l'écran la position de l'objet lors du choc et/ou d'un autre dit objet déjà posé avec lequel ledit objet en cours de pose est rentré en collision.

11. Dispositif selon l'une des revendications 9 ou 10, **caractérisé en ce que** ladite centrale inertielle (6) est combinée à un dispositif de mesure directe de la position de ladite centrale inertielle dans ledit repère fixe (ϕ1, ϕ2, ϕ3), ladite mesure comprenant l'étude du trajet d'une onde émise par ledit dispositif de mesure, tel qu'un dispositif de visée laser, un théodolite automatique ou, de préférence, un GPS différentiel.

12. Dispositif selon l'une des revendications 1 à 10, **caractérisé en ce que** ladite centrale inertielle (6) est solidaire dudit lien (8, 8a-8b) à proximité dudit anneau ou crochet de raccordement (1d) entre lesdits câbles de levage et ledit lien, le cas échéant dessous un dit tourillon relié à l'extrémité dudit lien et coopérant avec un dit crochet ou anneau de raccordement (1d).

13. Procédé de déplacement et de levage d'un objet à l'aide d'un dispositif selon l'une des revendications 1 à 11, **caractérisé en ce que** l'on stabilise et/ou on ajuste le positionnement dudit objet suspendu audit câble de levage, en actionnant au moins un dit treuil de traction, en :
a- inclinant (β) ledit câble de levage (1a) par rapport à la verticale (ZZ) et déplaçant en translation ledit objet (4), dans un plan vertical passant par un dit câble de traction et ledit câble de levage, de préférence, un plan vertical passant par l'axe de ladite flèche (X1X'1), et/ou
b- déplaçant ledit objet latéralement par rapport à un plan vertical passant par l'axe (X1X'1) de ladite flèche, dans un plan passant par deux câbles de traction (9a, 9b), les deux câbles de traction coopérant avec desdits treuils de traction disposés de part et d'autre de ladite flèche.

14. Procédé selon la revendication 13, **caractérisé en ce que** l'on met en oeuvre un dispositif selon l'une des revendications 5 ou 6, et on actionne en rotation ledit palier motorisé (30) de façon à orienter l'objet, par rotation sur lui-même, en phase finale de dépose.

15. Procédé selon l'une des revendications 13 ou 14, **caractérisé en ce que** l'on met en oeuvre un dispositif selon l'une des revendications 2 à 12 et on déplace ledit objet en vue de le poser à un emplacement déterminé, en fonction de sa position et de son orientation angulaire par rapport aux trois dimensions de l'espace dans un repère fixe (X, Y, Z) déduites en fonction des indications de position et orientation fournies par ledit dispositif de détermination de position et orientation (6) et, de préférence, en fonction de la visualisation de ses mouvements, tels que calculés par ledit ordinateur.

16. Procédé selon l'une des revendications 13 à 15, **caractérisé en ce que** ledit objet est un bloc de béton et on réalise, par levage, déplacement et pose de blocs, un assemblage de blocs dans une position voulue pour la réalisation d'une digue de protection de rivage ou digue portuaire reposant sur le fond de la mer.

## Claims

1. A device for hoisting and moving an article (4), the device comprising a crane (1), said crane having a jib (1b) fitted with a first cable, referred to as a hoist cable (1a), and preferably including at its end a connection (8, 8a-8b-8c) suitable for supporting a said article at its bottom end, which article is suspended therefrom via a gripper device (5, 5a-5b), wherein said hoist cable (1a) suspended from the end of said jib (1b) is coupled to at least one second cable, referred to as a traction cable (9, 9a-9b) having one end connected to at least one traction winch (10, 10a-10b), preferably secured to a support platform (14) for supporting said jib, the other end of the traction cable (9) being secured to the suspended hoist cable, preferably at a connection hook or ring (1d) at the bottom end of said hoist cable in such a manner that shortening the length of at least one said traction cable by acting on at least one said traction winch makes it possible:
a) to incline (β) said hoist cable (1a) relative to the vertical (ZZ) and to move said article (4) in translation in a vertical plane containing a said traction cable and said hoist cable, preferably a vertical plane containing the axis (X1X'1) of said jib; and/or
b) to move said article laterally relative to a vertical plane containing the axis (X1X'1) of said jib, in a plane containing both traction cables (9a, 9b), the two traction cables co-operating with two respective traction winches (10a-10b) disposed on either side of said jib;
the device being **characterized in that** it comprises:
a motor-driven bearing (30) having a stationary top portion (30a) and a motor-driven movable bottom portion (30b) that is movable in rotation relative to said top stationary portion, said stationary top portion (30a) of said motor-driven bearing (30) being secured to a said connection ring or hook (1d) at the bottom end of said hoist cable, and said connection being connected at its top end to said bottom movable portion (30b) of said motor-driven bearing, said motor-driven bearing (30) thus enabling motor-driven rotation of said connection and of said article in rotation about its own axis to be controlled when said movable bottom portion (30b) is motor driven in rotation; said motor-driven bearing (30) acting as a swivel when its bottom portion (30b) that is movable in rotation is declutched; and
said motor-driven bearing (30) co-operating with a rigid arm referred to as a reaction arm (32) that serves to take up twisting forces generated by said rotary motor-driven bearing in the top portion (30a) of said motor-driven bearing secured to said connection ring or hook, said reaction arm (32) being interposed between the end of a said traction cable (9a, 9b) and the stationary top portion (30a) of said motor-driven bearing to which it is secured.

2. A device according to claim 1, **characterized in that** said motor-driven bearing (30) is fitted with one or more devices (6, 6₁-6₂) for determining position and orientation relative to a fixed three-dimensional frame of reference (XYZ) and suitable for indicating the position and orientation of said article suspended from said connection in said fixed frame of reference (XYZ) by deduction from the position and orientation of said motor-driven bearing, and preferably a computer to which said position and orientation determining device(s) is/are connected, enabling the movements of said article in three dimensions to be viewed on a screen.

3. A device according to claim 1 or claim 2, **characterized in that** said connection (8, 8a-8b) presents stiffness in twisting that is greater than the stiffness in twisting of said hoist cable (1a), said connection preferably being constituted by at least one metal chain (8b, 8c) or a tube or a section member (8a) made of steel or of composite material, said tube or section member (8a) presenting stiffness in twisting and flexibility in bending relative to its longitudinal direction, and the gripper device (5, 5a-5b) is secured to the bottom end of the connection (8, 8a-8b-8c) and is suitable for co-operating with a said article such that:
· the center of gravity of said article remains in vertical alignment (ZZ) with said connection during hoisting and movement; and
· the movements of said article and of said connection in rotation relative to the axis of said link (Z₁Z₁) are transferred to each other.

4. A device according to claim 3, **characterized in that** said connection is constituted by two spreaders (8c) comprising upper and lower transverse beams (80, 81), said upper beam (80) being secured, preferably in its middle, to said movable bottom portion (30b) of the motor-driven bearing, and said lower beam (81) being secured, preferably in its middle, to said gripper device (5, 5a-5b) for gripping said suspended article, said upper and lower beams (80, 81) being connected to each other by two chains (82a, 82b) of identical length located, preferably symmetrically, about the longitudinal axis (Z₁Z₁) of said connection, said chains (82a, 82b) preferably being fastened at their top and bottom ends to the lateral ends of said upper and lower beams.

5. A device according to claims 1 to 4, **characterized in that** it has a single traction cable (9) having said traction winch (10) located substantially on the axis (X1X'1) of said jib, so that shortening the length of said traction cable, by actuating said traction winch, serves to incline said hoist cable relative to the vertical ZZ and move said article in translation in a vertical plane containing said traction cable and said hoist cable, preferably in a vertical plane containing the axis (XIX'1) of said jib, i.e. when said traction cable is situated in the same vertical plane as the axis (XIX'1) of said jib.

6. A device according to claims 1 to 4, **characterized in that** it includes at least two traction cables (9a, 9b) connected respectively to two traction winches (10a, 10b), one end of each traction cable being connected to a said traction winch (10a, 10b), preferably secured to a support (14) of said jib, the other end of each of the two traction cables being secured to said hoist cable (1a), preferably at its bottom end via a common said connection ring or hook (1d), the two traction winches being arranged on either side of jib, preferably symmetrically, such that shortening the length (ρ1, p2) of at least one of said traction cables (9a, 9b) enables said article to be moved laterally in a plane containing the two traction cables (9a, 9b) and relative to a vertical plane containing the axis (XIX'1) of said jib, preferably with different shortenings of length for the two traction cables disposed symmetrically relative to a vertical plane containing the axis of said jib.

7. A device according to claim 6, **characterized in that** said traction winches (10a, 10b) are disposed at the two ends of a transverse beam (17) secured to a platform (14) supporting said jib.

8. A device according to any one of claims 1 to 7, **characterized in that** said position and orientation determining device (6, 6₁-6₂) is constituted by:
· a GPS type device (6₁) secured to said motor-driven bearing (30) and enabling the position of the center of gravity of said article (4) to be deduced when it is located at the bottom end of said connection (8) of known length tensioned vertically; and
· an orientation determining device (6₂) secured to said stationary top portion (30a) of the motor-driven bearing or preferably to said movable bottom portion (30b) of the motor-driven bearing in the absence of an angle coder indicating the angle of rotation of said movable bottom portion relative to said stationary top portion, said orientation determining device consisting in a magnetic compass giving the azimuth angle relative to magnetic north.

9. A device according to any one of claims 1 to 7, **characterized in that** it includes a said connection (8, 8a-8b) fitted with an inertial unit (6), said inertial unit being fastened to said connection (8, 8a-8b), preferably in such a manner that the axis of said connection, when tensioned by a said suspended article, coincides with one of the axes (7c) of the frame of reference (Xc, Yc, Zc) associated with the inertial unit, said inertial unit (6) being connected to a computer (20), preferably situated in the crane-driver's cabin (13), data recorded in real time concerning the longitudinal accelerations of said inertial unit in all three directions of a moving frame of reference (Xc, Yc, Zc) and rotary accelerations (φ1, φ2, φ3) of said inertial unit relative to the same axes of the moving frame of reference (Xc, Yc, Zc) associated with said inertial unit being transmitted to the computer, the computer being suitable for indicating the position and the orientation of said article suspended from said connection in a fixed three-dimensional frame of reference (X, Y, Z) as deduced from the position and the orientation of the inertial unit, and the computer preferably being capable of displaying movements of said article in three dimensions on a screen.

10. A device according to claim 9, **characterized in that** said inertial unit (6) is coupled to a Kalman filter (20a) that serves to peak limit (16a-16b) the amplitudes of the accelerations recorded by the inertial unit in the event of the inertial unit being subjected to acceleration of large amplitude as a result of an impact against said article, and of replacing said acceleration amplitudes as peak-limited in this way by probable values for the variation in the position parameters of said inertial unit, and said Kalman filter preferably also making it possible to identify the location of said impact and, more preferably, making it possible to display on the screen the position of the article during the impact and/or the position of another said article that has already been laid and against which said article being laid has come into collision.

11. A device according to claim 9 or claim 10, **characterized in that** said inertial unit (6) is combined with a direct measurement device for measuring the position of said inertial unit in said fixed frame of reference (φ1, φ2, φ3), said measurement including studying the path of a wave emitted by said measurement device, such as a laser sighting device, an automatic theodolite, or preferably a differential GPS.

12. A device according to any one of claims 1 to 10, **characterized in that** said inertial unit (6) is secured to said connection (8, 8a-8b) close to said connection ring or hook (1d) between said hoist cables and said connection, where appropriate beneath a said swivel connected to the end of said connection and co-operating with a said connection hook or ring (1d).

13. A method of moving and hoisting an article with the help of a device according to any one of claims 1 to 11, the method being **characterized in that** the positioning of said article suspended from said hoist cable is stabilized and/or adjusted by actuating at least one said traction winch, by:
a) inclining (β) said hoist cable (1a) relative to the vertical (ZZ) and moving said article (4) in translation in a vertical plane containing a said traction cable and said hoist cable, preferably a vertical plane containing the axis (X1X'1) of said jib; and/or
b) moving said article laterally relative to a vertical plane containing the axis (X1X'1) of said jib, in a plane containing both traction cables (9a, 9b), the two traction cables co-operating with said traction winches disposed on either side of said jib.

14. A method according to claim 13, **characterized in that** a device according to claim 5 or claim 6 is used and said motor-driven bearing (30) is caused to turn so as to orient the article by turning it about its axis during the final laying stage.

15. A method according to claim 13 or claim 14, **characterized in that** a device according to any one of claims 2 to 12 is used and said article is moved for the purpose of laying it at a determined location, as a function of its position and its angular orientation relative to the three coordinates in a fixed frame of reference (X, Y, Z) deduced as a function of position and orientation indications given by said position and orientation determining device (6) and, preferably, as a function of its movements as calculated by said computer being displayed.

16. A method according to any one of claims 13 to 15, **characterized in that** said article is a block of concrete and, by hoisting, moving, and laying blocks, an assembly of blocks is built in a desired position for making an embankment for protecting a shore or a port embankment resting on the sea bottom.

## Patentansprüche

1. Vorrichtung zum Heben und Bewegen eines Gegenstandes (4), umfassend einen Kran (1), wobei der Kran einen Ausleger (1 b) umfaßt, der mit einem ersten Seil, dem sogenannten Hubseil (1a) ausgestattet ist, das vorzugsweise an seinem Ende ein Verbindungsglied (8, 8a-8b-8c) umfaßt, welches geeignet ist, an seinem unteren Ende einen Gegenstand zu tragen, der mittels einer Greifvorrichtung (5, 5a-5b) hieran aufgehängt ist, wobei das Hubseil (1a), das an dem Ende des Auslegers (1 b) aufgehängt ist, mit wenigstens einem zweiten Seil, dem sogenannten Zugseil (9, 9a-9b) gekoppelt ist, von dem ein Ende mit wenigstens einer Zugwinde (10, 10a-10b) verbunden ist, die vorzugsweise mit einer Tragplattform (14) des Auslegers fest verbunden ist, wobei das andere Ende des Zugseils (9) mit dem aufgehängten Hubseil, vorzugsweise im Bereich eines Verbindungshakens oder -rings (1d) am unteren Ende des Hubseils, fest verbunden ist, derart, daß die Reduzierung der Länge wenigstens eines Zugseils durch Betätigen wenigstens einer Zugwinde ermöglicht:
a- das Hubseil (1a) gegenüber der Vertikalen (ZZ) zu neigen (β) und den Gegenstand (4) in einer durch ein Zugseil und das Hubseil verlaufenden vertikalen Ebene, vorzugsweise einer durch die Achse des Auslegers (X1 X'1) verlaufenden vertikalen Ebene, verschiebend zu bewegen, und/oder
b- den Gegenstand gegenüber einer durch die Achse (X1X'1) des Auslegers verlaufenden vertikalen Ebene, in einer durch zwei Zugseile (9a, 9b) verlaufenden Ebene seitlich zu bewegen, wobei die beiden Zugseile mit zwei auf beiden Seiten des Auslegers angeordneten Zugwinden (10a-10b) zusammenwirken,
**dadurch gekennzeichnet, daß** sie umfaßt:
- ein motorisiertes Lager (30), das einen festen oberen Teil (30a) und einen gegenüber dem festen oberen Teil motorisiert drehbeweglichen unteren Teil (30b) umfaßt, wobei der feste obere Teil (30a) des motorisierten Lagers (30) mit einem Verbindungsring oder -haken (1d) am unteren Ende des Hubseils fest verbunden ist, und wobei das Verbindungsglied an seinem oberen Ende mit dem beweglichen unteren Teil (30b) des motorisierten Lagers verbunden ist, wodurch das motorisierte Lager (30) ermöglicht, die motorisierte Drehung des Verbindungsgliedes und des sich um sich selbst drehenden Gegenstandes zu steuern, wenn der bewegliche untere Teil (30b) motorisiert drehbetätigt wird, wobei das motorisierte Lager (30) die Funktion eines Drehzapfens übernimmt, wenn sein drehbeweglicher unterer Teil (30b) ausgekoppelt ist, und
- wobei das motorisierte Lager (30) mit einem starren Arm, dem sogenannten Reaktionsarm (32) zusammenwirkt, der ermöglicht, die durch das motorisch drehangetriebene Lager erzeugten Torsionskräfte, im Bereich des mit dem Verbindungsring oder -haken fest verbundenen oberen Teils (30a) des motorisierten Lagers aufzunehmen, wobei der Reaktionsarm (32) zwischen dem Ende eines Zugseils (9a, 9b) und dem festen oberen Teil (30a) des motorisierten Lagers, mit dem er fest verbunden ist, zwischengeschaltet ist.

2. Vorrichtung nach Anspruch 1, **dadurch gekennzeichnet, daß** das motorisierte Lager (30) mit (einer) Vorrichtung(en) zur Bestimmung der Position und Ausrichtung (6, 6₁-6₂) gegenüber einem stationären Koordinatensystem (XYZ) des Raums ausgestattet ist, die geeignet ist (sind), die Position und die Ausrichtung des an dem Verbindungsglied aufgehängten Gegenstandes in dem stationären Koordinatensystem (XYZ) durch Ableiten der Position und der Ausrichtung des motorisierten Lagers anzugeben, und wobei vorzugsweise ein Computer, mit dem die Vorrichtung(en) zur Bestimmung der Position und Ausrichtung verbunden ist (sind), ermöglicht, die Bewegungen des Gegenstandes in dem Raum auf einem Bildschirm anzuzeigen.

3. Vorrichtung nach einem der Ansprüche 1 oder 2, **dadurch gekennzeichnet, daß** das Verbindungsglied (8, 8a-8b) eine größere Verwindungssteifigkeit als das Hubseil (1a) aufweist, wobei das Verbindungsglied vorzugsweise von wenigstens einer Metallkette (8b, 8c) oder von einem Rohr oder Profil (8a) aus Stahl oder Verbundwerkstoff gebildet ist, wobei das Rohr oder Profil (8a) eine Verwindungssteifigkeit und Biegeflexibilität gegenüber seiner Längsrichtung aufweist, und
- wobei die Greifvorrichtung (5, 5a-5b) mit dem unteren Ende des Verbindungsgliedes (8, 8a-8b-8c) fest verbunden und geeignet ist, mit einem Gegenstand zusammenzuwirken, derart, daß:
- der Schwerpunkt des Gegenstandes in der vertikalen Flucht (ZZ) des hebenden und bewegenden Verbindungsgliedes bleibt und
- die Bewegungen des Gegenstandes und des Verbindungsgliedes, die sich gegenüber der Achse des Verbindungsgliedes (Z₁Z₁) drehen, aufeinander übertragen werden.

4. Vorrichtung nach Anspruch 3, **dadurch gekennzeichnet, daß** das Verbindungsglied von einem zweifachen Anschlaggeschirr (8c) gebildet ist, das zwei Querträger, einen oberen (80) und einen unteren (81) umfaßt, wobei der obere Träger (80), vorzugsweise in seiner Mitte, mit dem beweglichen unteren Teil (30b) des motorisierten Lagers (30) fest verbunden ist und wobei der untere Träger (81), vorzugsweise in seiner Mitte, mit der Vorrichtung zum Greifen (5, 5a-5b) des aufgehängten Gegenstandes fest verbunden ist, wobei der obere (80) und der untere (81) Träger über zwei Ketten mit identischen Längen (82a, 82b), die vorzugsweise zur Längsachse (Z₁Z₁) des Verbindungsgliedes symmetrisch angeordnet sind, untereinander verbunden sind, wobei vorzugsweise die Ketten (82a, 82b) an ihrem oberen und ihrem unteren Ende im Bereich der Seitenenden des oberen und des unteren Trägers befestigt sind.

5. Vorrichtung nach den Ansprüchen 1 bis 4, **dadurch gekennzeichnet, daß** sie ein einziges Zugseil (9) umfaßt, dessen Zugwinde (10) im wesentlichen in der Achse (X1X'1) des Auslegers angeordnet ist, so daß die Reduzierung der Länge des Zugseils durch Betätigung der Zugwinde ermöglicht, das Hubseil gegenüber der Vertikalen ZZ zu neigen und den Gegenstand in einer durch das Zugseil und das Hubseil verlaufenden vertikalen Ebene, vorzugsweise einer durch die Achse des Auslegers (X1X'1) verlaufenden vertikalen Ebene, das heißt wenn das Zugseil in der gleichen vertikalen Ebene wie die Achse des Auslegers (X1X'1) liegt, verschiebend zu bewegen.

6. Vorrichtung nach den Ansprüchen 1 bis 4, **dadurch gekennzeichnet, daß** sie wenigstens zwei Zugseile (9a, 9b) umfaßt, die mit zwei Zugwinden (10a bzw. 10b) verbunden sind, wobei ein Ende eines jeden Zugseils mit einer Zugwinde (10a, 10b) verbunden ist, die vorzugsweise mit einem Träger (14) des Auslegers fest verbunden ist, wobei das andere Ende eines jeden der beiden Zugseile mit dem Hubseil (1a) fest verbunden ist, vorzugsweise an seinem unteren Ende im Bereich des gleichen Verbindungsrings oder -hakens (1d), wobei die beiden Zugwinden auf beiden Seiten des Auslegers, vorzugsweise symmetrisch angeordnet sind, so daß eine Längenreduzierung (ρ1, p2) von wenigstens einem der beiden Zugseile (9a, 9b) ermöglicht, den Gegenstand gegenüber einer durch die Achse (X1X'1) des Auslegers verlaufenden vertikalen Ebene, in einer durch die beiden Zugseile (9a, 9b) verlaufenden Ebene seitlich zu bewegen, vorzugsweise eine unterschiedliche Längenreduzierung für die beiden Zugseile, die zu einer durch die Achse des Auslegers verlaufenden vertikalen Ebene symmetrisch angeordnet sind.

7. Vorrichtung nach Anspruch 6, **dadurch gekennzeichnet, daß** die beiden Zugwinden (10a, 10b) an den beiden Enden eines Querträgers (17), der mit einer den Ausleger tragenden Plattform (14) fest verbunden ist, angeordnet sind.

8. Vorrichtung nach einem der Ansprüche 1 bis 7, **dadurch gekennzeichnet, daß** die Vorrichtung zur Bestimmung der Position und der Ausrichtung (6, 6₁-6₂) gebildet ist von:
- Vorrichtung vom Typ GPS (6₁), die mit dem motorisierten Lager (30) fest verbunden ist und die ermöglicht, die Position des Schwerpunktes des Gegenstandes (4) abzuleiten, wenn dieser am unteren Ende des in der Vertikalen gespannten Verbindungsgliedes (8) bekannter Länge angeordnet ist, und
- eine Vorrichtung zur Bestimmung der Ausrichtung (6₂), die mit dem festen oberen Teil (30a) des motorisierten Lagers oder vorzugsweise mit dem beweglichen unteren Teil (30b) des motorisierten Lagers, ohne einen Winkelcodierer, der den Drehwinkel des beweglichen unteren Teils gegenüber dem festen oberen Teil angibt, fest verbunden ist, wobei die Vorrichtung zur Bestimmung der Ausrichtung aus einem Magnetkompaß besteht, der den Azimut gegenüber dem magnetischen Nord anzeigt.

9. Vorrichtung nach einem der Ansprüche 1 bis 7, **dadurch gekennzeichnet, daß** sie ein Verbindungsglied (8, 8a-8b) umfaßt, das mit einer Trägheitseinheit (6) ausgestattet ist, wobei die Trägheitseinheit an dem Verbindungsglied (8, 8a-8b) befestigt ist, vorzugsweise derart, daß die Achse des Verbindungsgliedes, wenn es durch einen aufgehängten Gegenstand gespannt ist, mit einer der Achsen (7c) des mit der Trägheitseinheit verbundenen Koordinatensystems (Xc, Yc, Zc) zusammenfällt, wobei die Trägheitseinheit (6) mit einem vorzugsweise in der Kabine (13) des Kranfahrers befindlichen Computer (20) verbunden ist, an den die in Echtzeit aufgezeichneten Daten von Längsbeschleunigungen der Trägheitseinheit in den drei Richtungen eines sich bewegenden Koordinatensystems (Xc, Yc, Zc) und von Drehbeschleunigungen (ϕ1, ϕ2, ϕ3) der Trägheitseinheit gegenüber den gleichen Achsen des mit der Trägheitseinheit verbundenen sich bewegenden Koordinatensystems (Xc, Yc, Zc) übertragen werden, wobei der Computer geeignet ist, die Positionen und die Ausrichtung des an dem Verbindungsglied aufgehängten Gegenstandes in einem stationären Koordinatensystem (X, Y, Z) des Raums, abgeleitet von der Position und der Ausrichtung der Trägheitseinheit anzugeben, und wobei vorzugsweise der Computer geeignet ist, Bewegungen des Gegenstandes in dem Raum auf einem Bildschirm anzuzeigen.

10. Vorrichtung nach Anspruch 9, **dadurch gekennzeichnet, daß** die Trägheitseinheit (6) mit einem Kalman-Filter (20a) gekoppelt ist, der ermöglicht, die durch die Trägheitseinheit aufgezeichneten Beschleunigungsamplituden, im Fall einer durch einen Aufprall auf den Gegenstand verursachten großen Beschleunigungsamplitude der Trägheitseinheit zu begrenzen und diese so begrenzten Beschleunigungsamplituden durch die wahrscheinlichen Werte der Entwicklung der Positionsparameter der Trägheitseinheit zu ersetzen, und wobei vorzugsweise der Kalman-Filter ferner ermöglicht, die Stelle des Aufpralls zu identifizieren und weiterhin vorzugsweise die Position des Gegenstandes während des Aufpralls und/oder eines weiteren, bereits verlegten Gegenstandes, mit dem der gerade verlegte Gegenstand zusammengeprallt ist, auf dem Bildschirm anzuzeigen.

11. Vorrichtung nach einem der Ansprüche 9 oder 10, **dadurch gekennzeichnet, daß** die Trägheitseinheit (6) mit einer Vorrichtung zur direkten Messung der Position der Trägheitseinheit in dem stationären Koordinatensystem (ϕ1, ϕ2, ϕ3) kombiniert ist, wobei die Messung die Untersuchung der Bahn einer Welle umfaßt, welche durch die Meßvorrichtung, wie eine Laserzielvorrichtung, einen automatischen Theodolit oder vorzugsweise ein Differential GPS, ausgesandt wird.

12. Vorrichtung nach einem der Ansprüche 1 bis 10, **dadurch gekennzeichnet, daß** die Trägheitseinheit (6) mit dem Verbindungsglied (8, 8a-8b) in der Nähe des Verbindungsrings oder -hakens (1d) zwischen den Hubseilen und dem Verbindungsglied, gegebenenfalls unter einem Drehzapfen, der mit dem Ende des Verbindungsgliedes verbunden ist und mit einem Verbindungshaken oder -ring (1d) zusammenwirkt, fest verbunden ist.

13. Verfahren zum Bewegen und Heben eines Gegenstandes mit Hilfe einer Vorrichtung nach einem der Ansprüche 1 bis 11, **dadurch gekennzeichnet, daß** die Positionierung des an dem Hubseil aufgehängten Gegenstandes unter Betätigen wenigstens einer Zugwinde dadurch stabilisiert und/oder justiert wird, daß:
a- das Hubseil (1a) gegenüber der Vertikalen (ZZ) geneigt (β) wird und daß der Gegenstand (4) in einer durch ein Zugseil und das Hubseil verlaufenden vertikalen Ebene, vorzugsweise einer durch die Achse des Auslegers (X1 X'1) verlaufenden vertikalen Ebene, verschiebend bewegt wird, und/oder daß
b- der Gegenstand gegenüber einer durch die Achse (X1X'1) des Auslegers verlaufenden vertikalen Ebene, in einer durch zwei Zugseile (9a, 9b) verlaufenden Ebene seitlich bewegt wird, wobei die beiden Zugseile mit auf beiden Seiten des Auslegers angeordneten Zugwinden zusammenwirken.

14. Verfahren nach Anspruch 13, **dadurch gekennzeichnet, daß** eine Vorrichtung nach einem der Ansprüche 5 oder 6 verwendet wird und daß das motorisierte Lager (30) derart drehbetätigt wird, daß der Gegenstand durch ein Drehen um sich selbst, in der abschließenden Phase des Absetzens ausgerichtet wird.

15. Verfahren nach einem der Ansprüche 13 oder 14, **dadurch gekennzeichnet, daß** eine Vorrichtung nach einem der Ansprüche 2 bis 12 verwendet wird und daß der Gegenstand, um ihn an einer bestimmten Stelle zu verlegen, in Abhängigkeit von seiner Position und seiner Winkelausrichtung gegenüber den drei Dimensionen des Raums in einem stationären Koordinatensystem (X, Y, Z), welche in Abhängigkeit von den durch die Vorrichtung zur Positions- und Ausrichtungsbestimmung (6) gelieferten Positions- und Ausrichtungsangaben abgeleitet sind, und vorzugsweise in Abhängigkeit von der Anzeige seiner Bewegungen, wie sie durch den Computer berechnet sind, bewegt wird.

16. Verfahren nach einem der Ansprüche 13 bis 15, **dadurch gekennzeichnet, daß** der Gegenstand ein Betonblock ist und daß durch Heben, Bewegen und Verlegen von Blöcken eine Anordnung von Blöcken in einer gewünschten Position für die Ausbildung eines Küstenschutzdeiches oder eines auf dem Meeresgrund ruhenden Hafendeiches hergestellt wird.
